# EUROPÄISCHE PATENTSCHRIFT

(11) **EP 0 722 793 B1**
(45) Veröffentlichungstag und Bekanntmachung des Hinweises auf die Patenterteilung: **23.01.2002**
(21) Anmeldenummer: 96104634.9
(22) Anmeldetag: 17.06.1993
(51) Int. Cl.: B21D 43/05, B21D 37/08, B30B 15/06, B30B 15/28

(54) **Pressenanlage**
Press installation
Installation de pressage

(30) Priorität: 27.06.1992 DE 4221147
(43) Veröffentlichungstag der Anmeldung: 24.07.1996
(62) Teilanmeldung aus: 93109676.2
(73) Patentinhaber: Schuler Pressen GmbH & Co. KG, 73033 Göppingen (DE)
(72) Erfinder: Michael, Wolfgang, 73037 Göppingen (DE); Strommer, Kurt, 73229 Kuchen (DE)

(56) Entgegenhaltungen:
- EP-A- 0 388 610
- EP-A- 0 485 755
- DE-A- 2 657 911
- DE-C- 3 334 021
- FR-A- 2 640 895
- GB-A- 2 199 525
- PATENT ABSTRACTS OF JAPAN vol. 009, no. 168 (M-396), 13.Juli 1985 & JP-A-60 040700 (HITACHI ZOSEN KK), 4.März 1985,
- PATENT ABSTRACTS OF JAPAN vol. 007, no. 193 (M-238), 24.August 1983 & JP-A-58 093599 (KOMATSU SEISAKUSHO KK), 3.Juni 1983,

## Beschreibung

Die Erfindung betrifft eine Pressenanlage nach dem Oberbegriff des Anspruchs 1.

Die Bearbeitung von Blechteilen (Werkstücken) erfolgt in einer solchen Pressenanlage in mehreren Bearbeitungsschritten. Die Notwendigkeit der Verringerung von Investitions- und Betriebskosten führte zur Zusammenlegung der auf Einzelpressen in Pressenstraßen durchgeführten Bearbeitungsschritte in kompakte, mehrstufige Mehrständerpressen.

Anhand der Figuren 1A bis 1F ist in der DE 39 05 069 die bisherige Entwicklungsrichtung von derartigen Pressenanlagen aufgezeigt.

Ziel der Erfindung ist es, die Investitionskosten und Betriebskosten derartiger Pressenanlagen wesentlich zu senken. Nach der Aufgabe der Erfindung soll dieses Ziel erreichbar sein durch Verringerung der Bauteile-Anzahl und durch Übernahme - Integrieren - mehrerer Funktionen in verbleibende Bauteile.

Die erfindungsgemäße Aufgabe ist gelöst bei einer Pressenanlage nach dem Oberbegriff des Anspruchs 1 durch die diesen kennzeichnenden Merkmale. Die gegenständlichen Merkmale des weiteren Anspruchs sind Ausgestaltung nach der Erfindung.

Von Vorteil hierbei ist die kompakte, kurze Pressenanlage unter Fortfall von Zwischenablagen und die Verringerung der Pressenantriebselemente.

Anhand von in der Zeichnung dargestellten Ausführungsbeispielen soll die Erfindung im folgenden näher erläutert werden.

Dabei zeigen:
- Fig. 1: einen Pressenaufbau in einer Hauptansicht,
- Fig. 2: eine Ansicht entsprechend dem Schnittverlauf II-II in Fig. 1,
- Fig. 3: eine Ansicht entsprechend dem Schnittverlauf III-III in Fig. 1 mit Blick auf Außen- und Innenstößel,
- Fig. 4: eine Schnittansicht entsprechend dem Schnittverlauf IV-IV in Fig. 1 in einer zu Fig. 1 vergrößerten Darstellung,
- Fig. 5: eine Ausschnittdarstellung entsprechend der Ausschnittlinie V in Fig. 4 und
- Fig. 6: eine weitere Anlenkanordnung von Pleuel am Stößel gemäß der Ausschnittlinie VI in Fig. 2.

Die gezeigte Pressenanlage weist ein Kopfstück 1 auf, das sich über die Arbeitsstufen 6 erstreckt. Das Kopfstück 1 ist auf Pressenständern 2 abgestützt, die über Ständerquertraversen 3 auf dem Fundament 12 aufgestellt sind. Diese Bauelemente der Pressenanlage sind vermittels Spannanker 4 verspannt. Auf den Ständerquertraversen 3 ist ein Pressentisch 5 aufgesetzt. Auf diesen ist ein Schiebetisch 11 mit einem Werkzeugunterteil 10 bzw. Satz an Werkzeugunterteilen geschoben. Im oberen Bereich der Pressenanlage ist zunächst ein Außenstößel 7 vermittels Führungen 23 in Führungen 22 (Fig. 4) an den Pressenständern 2 gelagert und über Pleuel 17 heb- und senkbar.

Der Außenstößel 7 erstreckt sich über mehrere Arbeitsstufen 6. Der Antrieb des bzw. der Stößel erfolgt über motorbetriebene Getriebe 19, 20 in dem Kopfstück 1. Durch die Gesamt-Pressenanlage erstreckt sich eine Umsetzeinrichtung für die von Arbeitsstufe 13, 6 zu Arbeitsstufe 6 zu bewegenden Blechteile, die aus z.B. im Takt der Stößel / Pressenanlage angetriebenen Schwinghebeln 14 besteht, die an Schienen 15 angreifen, die Greifzeuge 16 tragen oder direkt an Greifzeuge tragende Mittel 16, die Saugerbalken sein können, angreifen.

Mit 13 ist eine den Arbeitsstufen 6 vorgeschaltete Ziehstufe beziffert mit einem Ziehstößel 36, einem Werkzeugoberteil 37 und einem Werkzeugunterteil 38. Zwischen Ziehstufe 13 und erster Bearbeitungsstufe 6 ist eine Zwischenablage 42 angeordnet, die den Abstand zwischen diesen Bearbeitungsstufen halbiert.

Die Pleuel 17 greifen in den Anlenkpunkten 18 bzw. 40, wie es in den Fign. 2 und 6 näher veranschaulicht ist, am Außenstößel 7 bzw. dem Stößel 39 an. Die Erfindung sieht hier zwei Möglichkeiten vor, wobei sich die erste Ausgestaltung auf den direkten Angriff der Pleuel 17 an dem Außenstößel 8 entsprechend Fig. 2 bezieht. Die zweite Ausgestaltung gemäß Fig. 6 sieht für jeden der z.B. vier Anlenkpunkte 40 der Pleuel 17 an dem Stößel, hier 39, eine Absicherung in Form einer Überlastsicherung 41 vor. Die Pleuel 17 sind in dem jeweiligen Anlenkpunkt 40 mit einem Druckkolben 44 verbunden. Der unterhalb des Druckkolbens 44 vorgesehene Druckraum 43 ist für den Pressenbetrieb über eine Druckleitung 33 auf eine definierte Druckhöhe eingestellt.

Aus den Fign. 1, 3 und 4 ist der Außenstößel 7 erkennbar, in den entsprechend der Anzahl an Arbeitsstufen 6, hier vier Innenstößel 8 eingesetzt sind. Die Innenstößel 8 sind vermittels Führungen 24 in dem Außenstößel 7 heb- und senkbar gelagert.

Fig. 4 läßt erkennen, daß die Mitten der Pleuel 17 und die Mitten der auf gegenüberliegenden Seiten der Pressenanlage befindlichen Spannanker 4 auf einer gemeinsamen Linie 21 angeordnet sind zur Erzielung günstiger Belastungs- und Kraftangriffspunkte. Die Linie 21 ist eine Horizontale und verläuft quer / senkrecht zur Pressendurchlaufrichtung. Die Pressendurchlaufrichtung - Transportrichtung der Werkstücke - ist mit 35 positioniert. Entsprechend der Fign. 4 und 5 weist jeder Innenstößel 8 Konsolbleche 34 auf, auf denen je eine Spindel 32 starr befestigt ist, die in Richtung nach oben weist. Die Spindel 32 wirkt mit einem von einer motorgetriebenen Schnecke 30 drehbewegbaren Schneckenrad 31 in Art einer Muttern-Spindel-Verbindung zur Höheneinstellung des aufgelegten Werkzeugs zusammen. Auf dem Schneckenrad 31 liegt der Kolben 29 eines Druckzylinders 27 auf. Oberhalb des Kolbens 29 ist ein Druckraum 28 vorgesehen, der im Betriebszustand der Pressenanlage mit Druck über die Druckleitung 33 beaufschlagt ist.

Die Schnecken-, Schneckenrad-, Spindellösung (30, 31, 32) ermöglicht die Einstellung der Innenstößel 8 in dem Außenstößel 7. Über diese Mittel ist somit die Höheneinstellung 26 der Werkzeuge durchführbar. Die Druckzylinder 27, Druckraum 28, Kolben 29 und Spindel 32 - Lösung ermöglicht die Absicherung der Arbeitsstufen bei Überlast als Überlastsicherung 25.

## Patentansprüche

1. Stufenpresse, Transferpresse u.dgl. Pressenanlage bzw. Umformmaschine, mit einem Pressengestell aus Pressenständern (2), Pressentisch (5) und Kopfstück (1), wobei die Pressenteile vermittels Spannanker (4) untereinander verbunden sind, mit einem Stößel (36) in der ersten Bearbeitungsstufe, die eine Ziehstufe (13) ist und Stößel (7) in den (weiteren) Bearbeitungsstufen (6) und einer Umsetzeinrichtung (14, 15, 16) für die Umsetzbewegung der Werkstücke zwischen den Arbeitsstufen (13, 6) sowie Antriebsmittel (19, 20) für den Bewegungsantrieb der Stößel (7, 36) und der Umsetzeinrichtung (14, 15, 16), **gekennzeichnet durch** die Kombination folgender Merkmale:
- Für die Bearbeitung der Werkstücke nach der Ziehstufe (13) ist für alle Bearbeitungsstufen (6) insgesamt ein Stößel (7, 39) vorgesehen,
- der Stößel (7, 39) ist in vier Anlenkpunkten (18, 40) in seinen Eckbereichen vermittels Pleuel (17) angelenkt,
- jeder der Anlenkpunkte (18, 40) ist mit einem Druckpunkt (41) zur Überlastsicherung versehen,
- - zwischen der Ziehstufe (13) und der ersten folgenden Arbeitsstufe (6) ist eine Zwischenablage (42) angeordnet, wobei der Abstand von etwa Mitte Ziehwerkzeug (37, 38) zu Mitte Zwischenablage (42) und die Abstände von Mitte Zwischenablage (42) zur ersten Arbeitsstufe (6) und zwischen den weiteren Arbeitsstufen (6) gleich groß sind und somit dem Umsetzschritt der Umsetzeinrichtung (14, 15, 16) entsprechen.

2. Pressenanlage nach Anspruch 1, **dadurch gekennzeichnet, daß** die Mitten der jeweils zwei Anlenkpunkte (40) einer Stößelseite und von zwei im Pressengestell einander gegenüberliegenden Spannankern (4) auf einer gemeinsamen Linie (21) angeordnet sind, die horizontal und senkrecht zum Pressendurchlauf (35) ausgerichtet ist.

## Claims

1. Progressive press, transfer press and such like press installation or forming machine, with a press frame composed of press columns (2), a press platen (5) and a headstock (1), the press parts being connected to one another by means of tension bolts (4), with a plunger (36) in the first machining stage, which is a drawing stage (13), and plungers (7) in the (further) machining stages (6), and with a transfer device (14, 15, 16) for the movement of transferring the workpieces between the working stages (13, 6), and with drive means (19, 20) for the movement drive of the plungers (7, 36) and of the transfer device (14, 15, 16), **characterized by** the combination of the following features:
- for machining the workpieces after the drawing stage (13), one plunger (7, 39) is provided for all the machining stages (6) as a whole,
- the plunger (7, 39) is articulated at four articulation points (18, 40) in its corner regions by means of connecting rods (17),
- each of the articulation points (18, 40) is provided with a pressure point (41) for overload protection,
- an intermediate repository (42) is arranged between the drawing stage (13) and the first following working stage (6), the distance from about the centre of the drawing die (37, 38) to the centre of the intermediate repository (42) and the distances from the centre of the intermediate repository (42) to the first working stage (6) and between the further working stages (6) being equal and thus corresponding to the transfer step of the transfer device (14, 15, 16).

2. Press installation according to Claim 1,
**characterized in that** the centres of the respective two articulation points (40) of one plunger side and of two tension bolts (4) located opposite one another in the press frame are arranged on a common line (21) which is oriented horizontally and vertically in relation to the press passage (35).

## Revendications

1. Presse à étages, presse transfert ou installation de presse notamment une machine de formage comprenant un bâti de presse composé de montants de presse (2), d'une table de presse (5) et d'une pièce de tête (1), les parties de la presse étant assemblées entre elles au moyen d'ancrages de serrage (4), un coulisseau (36) dans le premier étage de travail, qui est un étage d'emboutissage (13), des coulisseaux (7) dans les (autres) étages de travail (6), et un dispositif de transfert (14, 15, 16) pour le mouvement de transfert des pièces entre les étages de travail (13, 6), ainsi que des moyens d'entraînement (19, 20) pour l'entraînement des mouvements des coulisseaux (7, 36) et du dispositif de transfert (14, 15, 16), **caractérisée par** la combinaison des caractéristiques suivantes :
- pour le travail des pièces après l'étage d'emboutissage (13), il est prévu au total un seul coulisseau (7, 39) pour tous les étages de travail (6),
- le coulisseau (7, 39) est articulé en quatre points d'articulation (18, 40) situés dans ses régions d'angles au moyen de bielles (17),
- chacun des points d'articulation (18, 40) est pourvu d'un point de pression (41) pour la protection contre les surcharges,
- entre l'étage d'emboutissage (13) et le premier étage de travail suivant (6), est disposée une dépose intermédiaire (42), la distance du centre approximatif de l'outil d'emboutissage (37, 38) au centre de la dépose intermédiaire (42) et les distances du centre de la dépose intermédiaire (42) au premier étage de travail (6) ainsi qu'entre les autres étages de travail (6) étant égales entre elles et correspondant ainsi au pas de transfert du dispositif de transfert (14, 15, 16).

2. Installation de presse selon la revendication 1, **caractérisée en ce que** les centres des deux points d'articulation (40) d'un même côté du coulisseau et ceux de deux ancrages de serrage (4), qui sont mutuellement opposés dans le bâti de la presse, sont disposés sur une ligne commune (21) qui est orientée horizontalement et perpendiculairement au défilement des pièces dans la presse (35).
